# EUROPÄISCHE PATENTSCHRIFT

(11) **EP 0 243 667 B1**
(45) Veröffentlichungstag und Bekanntmachung des Hinweises auf die Patenterteilung: **16.10.1991**
(21) Anmeldenummer: 87104212.3
(22) Anmeldetag: 21.03.1987
(51) Int. Cl.: B65D 83/14, B65D 81/32

(54) **Austragvorrichtung für Medien**
Dispensing device for matter
Distributeur pour médiums

(30) Priorität: 29.04.1986 DE 3614515
(43) Veröffentlichungstag der Anmeldung: 04.11.1987
(73) Patentinhaber: Ing. Erich Pfeiffer GmbH & Co. KG, 78315 Radolfzell (DE)
(72) Erfinder: Skorka, Thomas, D-7760 Radolfzell (DE); Schütz, Hans-Josef, D-7710 Donaueschingen (DE)
(74) Vertreter: Patentanwälte Ruff, Beier, Schöndorf und Mütschele

(56) Entgegenhaltungen:
- DE-B- 2 227 310
- GB-A- 1 216 452
- US-A- 3 303 970
- US-A- 3 760 986

## Beschreibung

Die Erfindung betrifft eine Austragvorrichtung für Medien nach dem Oberbegriff des Patentanspruches 1.

Besonders pharmazeutische und kosmetische, aber auch technische und ähnliche Medien, können im Anwendungszustand aus Zwei oder mehr Komponenten bestehen, die aus Gründen einer einzuhaltenden Reaktionszeit, einer möglichst frischen und daher wirksamen Zubereitung oder weil sie im gemischten Zustand zu Veränderungen, beispielsweise geringerer Haltbarkeit, neigen, möglichst erst kurz vor Gebrauch bzw. beim Gebrauch gemischt werden sollten. Daher werden solche Mischmedien in der Regel getrennt voneinander in gesonderten Gefäßen bereitgestellt. Entweder müssen die Komponenten vor dem Gebrauch gemischt oder bei pharmazeutischen und kosmetischen Zubereitungen gelegentlich unmittelbar nacheinander appliziert und da-durch zur Verbindung bzw. Mischung gebracht werden. Hierzu bedarf es einiger Geschicklichkeit und auch hoher Sorgfalt, wenn es darauf ankommt, daß die Komponenten in einem genauen Mengenverhältnis miteinander anzuwenden sind.

Durch die US-A-3 760 986 ist eine Austragvorrichtung gemäß dem Oberbegriff des Anspruchs 1 mit zwei nebeneinanderstehend am Speicher befestigten Austragpumpen bekanntgeworden. Sowohl die Pumpengehäuse einerseits als auch die Wandungen gesonderter Speicherräume des Speichers andererseits sind jeweils einteilig miteinander ausgebildet, wobei die Pumpengehäuse mit einer einzigen Schraubkappe am Hals des Speichers befestigt sind. Dadurch kann der jeweilige Einzelspeicher nicht unabhängig vom anderen abgenommen bzw. ausgewechselt werden.

Die US-A-3 303 970 zeigt demgegenüber gesonderte, an einem Träger angeordnete Speicher, aus denen jedoch nicht mit Pumpen, sondern lediglich durch Öffnen von Auslaßventilen gefördert wird, da es sich um Behälter mit einer Treibgasfüllung handelt. Die Speicher müssen hier bereits bei der Herstellung mit dem, einen Betätigungsmechanismus aufweisenden, Träger verbunden werden, da nach dem Zusammenbau aller Bauteile der Austragvorrichtung weder ein Einsetzen noch ein Entnehmen oder Auswechseln des jeweiligen Speichers mehr möglich ist.

Der Erfindung liegt die Aufgabe zugrunde, eine Austragvorrichtung der genannten Art zu schaffen, mit welcher mindestens zwei in Verbindung miteinander anzuwendende Komponenten zeitlich aufeinander genau abgestimmt ausgebracht und durch einfache Handbetätigung in Verbindung miteinander gebracht werden können, ohne daß die Medien hierzu im Speicher einem Druck ausgesetzt werden müssen. Ferner sollen die Speicher unabhängig voneinander angebracht bzw. ausgewechselt werden können.

Diese Aufgabe wird durch die Austragvorrichtung nach Patentanspruch 1 gelöst. Jeder Speicher kann unabhängig vom anderen jederzeit mit der Austragvorrichtung verbunden, von ihr abgenommen oder ausgewechselt werden, je nachdem, welche Erfordernisse an die Austragvorrichtung gestellt werden. Die Komponenten werden einerseits in ihren noch nicht verwendeten gespeicherten Vorratsmengen ständig getrennt voneinander gehalten und andererseits können die beiden Komponenten durch Betätigung nur einer einzigen Handhabe in einem relativ genau bestimmbaren Mengenverhältnis in Verbindung miteinander gebracht bzw. ausgetragen werden. Austragpumpen der genannten Art können nämlich als verhältnismäßig genau dosierende Dosierpumpen ausgebildet sein, die mit jedem Pumptakt eine genau reproduzierbare Menge an Medium fördern, wobei die gemeinsam zu betätigenden Austragpumpen je nach den Erfordernissen gleiche oder unterschiedliche Fördermengen aufweisen können.

Es ist denkbar, die Anordnung so vorzusehen, daß die Austragpumpen nach Art einer Registersteuerung unmittelbar aufeinander folgend, also nacheinander in Stufen fördern, so daß die zugehörigen Komponenten nacheinander ausgetragen werden. Besonders vorteilhaft ist es jedoch, wenn die Ausbildung so vorgesehen ist, daß bei Betätigung der Handhabe mindestens zwei von dieser betätigbare Austragpumpen gleichzeitig bzw. simultan fördern, so daß die Komponenten unmittelbar beim Austragen miteinander gemischt werden können. Hierzu führen die Auslaßkanäle mindestens zweier Austragpumpen zweckmäßig zu einer Komponenten-Mischzone, die vorzugsweise in unmittelbarer Nähe wenigstens einer Auslaßöffnung liegt.

Ist mindestens eine Komponente von der Art, daß ihr eine unmittelbare Berührung mit Luft vor Vermischung mit der anderen Komponente abträglich ist, so ist die Mischzone vorteilhaft in Austragrichtung vor der Auslaßöffnung, insbesondere unmittelbar benachbart zum Eintritt in eine Auslaßdüse vorgesehen, wobei vorzugsweise beide Auslaßkanäle in einen gemeinsamen Endkanal übergehen, der seinerseits in die beispielsweise am Umfang und/oder im Bereich ihrer hinteren Stirnseite mit schraubenwendelförmigen oder spiralnutartigen Drallkanälen versehene Auslaßdüse mündet. Dadurch sind ab etwa dem Bereich, in welchem die Komponenten zusammengebracht werden und vor der Auslaßöffnung Wirbelzonen bzw. Wirbelkammern gebildet, in welchen die zusammengebrachten Komponenten intensiv unter Ausnutzung des Förderdruckes vermischt werden.

Nicht nur bei aufeinanderfolgendem Austrag der Komponenten, sondern auch bei gleichzeitigem Austrag kann es aber auch aufgrund spezifischer Eigenschaften dieser Komponenten vorteilhaft sein, wenn die Komponenten erst außerhalb der Austragvorrichtung zusammengebracht werden, so daß das Verbleiben vermischter Komponenten in der Austragvorrichtung völlig ausgeschlossen ist. In diesem Fall liegt die Mischzone in Austragrichtung nach der Auslaßöffnung, insbesondere außerhalb der Austragvorrichtung im Freien. Je nach Eigenart des Mediums kann es dabei zweckmäßig sein, daß die austretenden Komponenten an benachbarten Stellen gesondert aufgetragen und dann beispielsweise durch Verreiben miteinander vermischt werden. Die Komponenten können aber auch in diesem Fall vor Erreichen der Auftragstelle außerhalb der Austragvorrichtung sehr gut gemischt werden, da handbetätigbare Pumpen bei Verwendung entsprechend gestalteter Auslaßdüsen besonders vorteilhaft zur Erzeugung eines feinsten Sprühnebel-Strahles geeignet sind. Sind die Auslaßöffnungen so zueinander ausgerichtet, daß sich die aus ihnen austretenden Strahle in nicht allzu weiter Entfernung von den Auslaßdüsen überschneiden, so ist insbesondere bei Erzeugung von Sprühnebel-Strahlen infolge der feinsten Tröpfchenverteilung des Mediums in dieser durch Überschneidung gebildeten Sprühnebelzone eine sehr intensive Durchmischung in äußerst kurzem zeitlichem Abstand vor dem Auftreffen auf der Auftragstelle zu erzielen. Dies kann in besonderem Maße bei pharmazeutischen Wirkstoffen von großem Vorteil sein, da diese häufig eine umso bessere Wirksamkeit haben, je frischer sie vor der Anwendung angemischt sind.

Zur Erzielung einer möglichst kompakten und leicht handzuhabenden Bauweise ist die Austragöffnung bzw. sind die Austragöffnungen unmittelbar an der Handhabe vorgesehen, wobei sie etwa bündig in einer Wandung der Handhabe liegen oder am Ende eines über den Außenumfang der Handhabe vorstehenden Ansatzes, wie eines Schnabels, vorgesehen sein können.

Es ist vorteilhaft, wenn zur Erzielung einer möglichst großen Stabilität der Gesamtvorrichtung die Handhabe mindestens zwei nebeneinanderliegende Austragpumpen miteinander, insbesondere nach Art einer Brücke, verbindet und vorzugsweise einteilig ausgebildet ist. Dies wird noch weiter verbessert, wenn die Handhabe im Bereich der Brükke liegt, die eine gemeinsame brückenartige Anschlußkappe für die insbesondere flaschenförmigen Speicher bildet, wobei die Handhabe vorzugsweise mit einem Wandungsrand in einen ihrer Grundform entsprechenden Ringsteg der Brücke eingreift, so daß die beiden gesonderten, flaschenförmigen und ggf. gleichen Speicher nicht unmittelbar in Berührung oder mechanisch fester Verbindung miteinander stehen müssen, sondern mit geringem Abstand auf Lücke benachbart zueinander angeordnet werden können.

In weiterer Ausgestaltung der Erfindung weist die Brücke bzw. die Anschlußkappe als gesonderte Schraubverbindungen für die Austragpumpen ggf. gesonderte Verbindungskappen für Flaschenhälse der etwa parallel unmittelbar benachbart zueinanderstehenden Speicher auf, wobei auch die Brücke bzw. die Anschlußkappe einteilig ausgebildet sein kann. Flaschenhälse von Speichern können auch durch einfache, druckdichte Schnappverbindungen gesondert oder gemeinsam in Eingriff mit den Verbindungskappen gebracht werden, was insbesondere vorteilhaft ist, wenn die zugehörigen Speicher durch einen formfesten Bauteil gebildet sind. Die gesondert ausgebildeten Speicher werden mit ihren Flaschenhälsen über Gewinde in Eingriff mit den Verbindungskappen gebracht und unabhängig voneinander in die Verbindungskappen eingeschraubt.

Zur weiteren Erhöhung der Festigkeit der Gesamtvorrichtung und zur Vermeidung von eventuell zu Lecks führenden Belastungen der Verbindung der Austragvorrichtung mit den Speichern, kann nach der Herstellung dieser Verbindung eine zusätzliche Halterungsbrücke an den Speichern angebracht werden, die vorzugsweise durch eine flache, die Speicher im Bodenbereich eng umschließende Steckkappe gebildet ist.

Die erfindungsgemäße Ausbildung ist insbesondere für solche Austragvorrichtungen geeignet, bei denen die Austragpumpen nicht als Balg-, elastische Kammer- oder ähnliche Pumpen, sondern als Schubkolbenpumpen ausgebildet sind, da diese wesentliche Vorteile haben. Sie können mit hohen Förderdrücken betrieben werden, eignen sich zur sehr genauen Dosierung, erlauben einen luftdichten Abschluß sowohl des Pumpengehäuses als auch des Speichers bei Ausgangsstellung der Pumpe, gewährleisten eine hohe Austraggeschwindigkeit und sind sowohl zum tropfenweisen als auch zum spritzstrahlartigen oder sprühstrahlartigen Austrag geeignet; ferner können sie sowohl für flüssige wie auch für pastöse bzw. breiige oder ähnlich fließfähige Medien verwendet werden. Zweckmäßig weist die jeweilige Austragpumpe ein vom Druck in der Pumpenkammer oder in Abhängigkeit von der Kolbenstellung des Pumpkolbens gesteuertes Auslaßventil auf, das somit die Verbindung von der Pumpenkammer zum Auslaßkanal erst öffnet, wenn in der Pumpenkammer bei geschlossenem Zustand eines die Verbindung zum Speicher herstellenden Saugventiles ein verhältnismäßig hoher Druck aufgebaut ist.

Diese und weitere Merkmale von bevorzugten Weiterbildungen der Erfindung gehen auch aus der Beschreibung und den Zeichnungen hervor. Ausführungsbeispiele der Erfindung sind in den Zeichnungen dargestellt und werden im folgenden näher erläutert. In den Zeichnungen zeigen
- Fig. 1: eine erfindungsgemäße Austragvorrichtung in Ansicht,
- Fig. 2: die Austragvorrichtung gemäß Fig. 1 in Draufsicht,
- Fig. 3: die Austragvorrichtung gemäß Fig. 1 in vergrößerter und teilweise axial geschnittener Darstellung,
- Fig. 4: einen Ausschnitt der Fig. 2 in vergrößerter und geschnittener Darstellung,
- Fig. 5: eine weitere Ausführungsform einer Austragvorrichtung in einer Darstellung entsprechend Fig. 2.

Wie die Fig. 1 bis 4 zeigen, weist eine erfindungsgemäße Austragvorrichtung 1 zwei fläschchenförmige, im wesentlichen zylindrische Speicher 2 zur Vorratshaltung von Medien-Komponenten auf, in die jeweils eine Austragpumpe 3 im Bereich des Flaschenhalses 4 eingesetzt ist. Die beiden Flaschenhälse 4 sind über eine in Draufsicht langrunde Anschlußkappe 5 derart formschlüssig miteinander verbunden, daß die beiden Speicher 2 mit geringem Abstand voneinander parallel zueinander sowie in gleicher Höhe vorgesehen sind. Im Bereich jedes etwa halbrunden Endes bildet die Anschlußkappe 5 an der Innenseite eine im wesentlichen achssymmetrische Verbindungskappe 6, welche im Bereich des halbrunden Endes mit der Anschlußkappe 5 eine gemeinsame Wandung bildet und gleiche Höhe wie die Anschlußkappe 5 hat. Die Verbindungskappen 6 übergreifen die beiden Flaschenhälse 4 und sind über Schraub-Gewindeverbindungen 8 auf den Flaschenhälsen 4 festgezogen. Jede Verbindungskappe 6 bildet eine Halterung 7 für die zugehörige Austragpumpe 3 in Form einer einen Ringflansch des Pumpengehäuses aufnehmenden Ringschulter, welche diesen Ringflansch 11 unter Zwischenlage einer Ringdichtung 9 gegen die äußere Stirnfläche des zugehörigen Flaschenhalses 4 spannt.

Beide Austragpumpen 3 sind mit einer gemeinsamen Handhabe 10 in Form einer achsparallel zu den Austragpumpen 3 verschiebbaren Betätigungskappe verbunden, die im wesentlichen gleiche Grundform wie die Anschlußkappe 5 aufweist, jedoch gegenüber dieser in Draufsicht geringfügig kleiner ist. Die Handhabe 10 greift mit ihrem den Speichern 2 zugekehrten, langrunden Wandungsrand 13 in die Innenseite eines sie mit geringem Spaltabstand umgebenden Ringsteges 12 ein, der über die äußere Stirnseite der die Stirnwandungen der Verbindungskappen 6 bildenden Stirnwand der Anschlußkappe 5 vorsteht. In der den Wandungsrand 13 bildenden Umfangswand der Handhabe 10 ist benachbart zu deren zur Betätigung zu drückenden Stirnwand eine Auslaßöffnung 16 vorgesehen, die über Auslaßkanäle 14 der beiden Austragpumpen 3 und an diese anschließende Austrittskanäle 15 in der Handhabe 10 an die beiden Pumpenkammern beider Austragpumpen 3 angeschlossen ist. Die beiden Austragpumpen 3 ihrerseits sind jeweils durch einen durch ein Steigrohr gebildeten Saugkanal 17 saugseitig in Bodennähe an den zugehörigen Speicher 2 angeschlossen. Durch Niederdrücken der Handhabe 10 entgegen der Kraft von Rückstellfedern der beiden Austragpumpen 3 wird aus beiden Speichern 2 gleichzeitig Medium in Richtung zur Auslaßöffnung 16 gefördert und vor Erreichen der Auslaßöffnung 16 durch ggf. verwirbeltes Zusammenführen mit der jeweils anderen Komponente gemischt, wonach das so hergestellte Mischmedium als ein einziger, ggf. versprühter Strahl aus der Austrittsöffnung 16 austritt. Es ist aber auch denkbar, die beiden Komponenten über gesonderte, unmittelbar benachbart zueinander beispielsweise in konzentrischen Kränzen liegende Düsenöffnungen auszutragen und dadurch bereits im Bereich des Austrittes zusammenzubringen; die Düsenöffnungen können dann in einem gemeinsamen Düsenkörper vorgesehen sein. Im dargestellten Ausführungsbeispiel sind die beiden achsgleich zueinanderliegenden Austrittskanäle 15 bis zur Anschlußstelle an einen Endkanal 18 gegeneinander gerichtet bzw. durch einen einzigen durchgehenden Kanal gebildet, an welchen der zur Auslaßöffnung 16 führende Endkanal 18 rechtwinklig angeschlossen ist; im Bereich dieses Anschlußes ist die Anordnung einer im Querschnitt ggf. erweiterten Wirbelkammer denkbar.

Die beiden Austrittskanäle 15 sind zweckmäßig gleich lang, so daß beide Komponenten etwa gleichen Strömungsverhältnissen ausgesetzt sind. Die gemäß Fig. 2 am Ende eines frei vorstehenden Schnabels 19 vorgesehene Auslaßöffnung 16 liegt an einer langen Seite der Handhabe 10 und zwar in der Mitte dieser langen Seite.

Jede Austragpumpe 3 ist als Schubkolbenpumpe ausgebildet, deren durch den Flaschenhals 4 in den zugehörigen Speicher 2 ragendes, zum Saugkanal 17 im Außendurchmesser mehrfach abgesetzt reduziertes Zylindergehäuse 20 über seine gesamte Länge mit Abstand vom Innenumfang des Flaschenhalses 4 liegt. Die Austragpumpe 3 weist eine im Zylindergehäuse 20 verschiebbare Kolbeneinheit 21 mit einer elastischen Kolbenmanschette 22 auf, die an ihrem äußeren Ende einteilig mit einer elastisch federnden Stauchhülse 23 ausgebildet ist. Die Kolbenmanschette 22 und die Stauchhülse 23 sind am Außenumfang eines Kolbenstößels 24 angeordnet, welcher aus dem Pumpengehäuse und über den Ringsteg 12 in die Handhabe 10 vorsteht und von dem Auslaßkanal 14 durchsetzt ist. Die Kolbenmanschette 22 bildet im Übergangsbereich zur Stauchhülse 23 den äußeren, ringförmigen Ventilschließteil eines im einzelnen nicht näher dargestellten Auslaßventiles 25, dessen Ventilsitz am Kolbenstößel 24 vorgesehen ist. Die Kolbenmanschette 22 kann einschließlich des Ventilschließteiles unter rückfedernder Stauchung der Stauchhülse 23 gegenüber dem Kolbenstößel 24 entgegen der Richtung des Pumphubes bewegt werden, wodurch das Auslaßventil 25 öffnet. Diese Bewegung kann entweder gegen Ende des Pumphubes durch Anschlag der Kolbenmanschette 22 an einer Innenschulter des Zylindergehäuses 20 zwangsläufig oder druckabhängig durch einen entsprechenden Überdruck in der Pumpenkammer erfolgen. Das äußere Ende des Zylindergehäuses 20 ist von einer Zylinderdeckelkappe 27 verschlossen, die den Ringflansch 11 bildet und von dem Kolbenstößel 24 durchsetzt ist. Zwischen der Pumpenkammer und dem Saugkanal 17 weist jede Austragpumpe 3 ein Einlaßventil 26 in Form eines Kugelventiles auf, welches bei Überdruck in der Pumpenkammer, also während des Pumphubes, schließt.

Die Handhabe 10 weist an der Innenseite ihrer Stirnwand, welche auch die Austrittskanäle 15 enthält, eine der Anzahl der Speicher 2 entsprechende Anzahl von vorstehenden Steckmuffen 28 auf, die axial gesichert durch Aufstecken mit den äußeren Enden der Kolbenstößel 24 verbunden sind, derart, daß alle Zylinderdeckelkappen 27 der Austragpumpen 3 von der Handhabe 10 überdeckt sind.

Zur Stabilisierung der Lage der Speicher 2 gegeneinander in deren der Handhabe 10 gegenüberliegenden Bodenbereich ist eine Halterungsbrücke 29 in Form einer langrunden Flachschale vorgesehen, welche mit ihren teilkreisförmigen Wandungsabschnitten die Speicher 2 durch Aufstecken eng umschließt und mit ihrer Bodenplatte die Standfläche der Austragvorrichtung bildet. Die Halterungsbrücke 29 bildet einen gesonderten Bauteil, so daß die Speicher 2 zuerst an der Anschlußkappe 5 befestigt werden können, wonach die Halterungsbrücke 29 angebracht wird.

Wie Fig. 4 zeigt, kann im Bereich der Auslaßöffnung 16 bzw. benachbart zu dieser ein Düsenkörper 30 im Strömungsweg der Medien vorgesehen sein, der am Umfang mit Drallnuten 31 versehen ist. Statt dessen oder zusätzlich hierzu können auch an mindestens einer Stirnseite des Düsenkörpers 30 Spiralnuten 32 vorgesehen sein. Die zu mischenden Medien-Komponenten werden entweder gesondert oder bereits zusammengeführt dem Düsenkörper 30 zugeführt, wo sie stark verwirbelt und dadurch intensiv vermischt werden, wonach sie, ggf. als Sprühstrahl, durch die Auslaßöffnung 16 austreten.

Bei der Ausführungsform gem. Fig. 5 ist für jede Komponente eine gesonderte Auslaßöffnung 16a vorgesehen, wobei die beiden Auslaßöffnungen 16a im dargestellten Ausführungsbeispiel nahe benachbart zueinander an den Enden von schräg gegeneinander gerichtet vorstehenden Schnäbeln 19a vorgesehen sind. Die Austrittskanäle 15a stehen innerhalb der Austragvorrichtung 1a nicht in Verbindung miteinander, sondern die Medien-Komponenten treffen erst unmittelbar nach Verlassen der Auslaßöffnungen 16a außerhalb der Austragvorrichtung 1a und in unmittelbarer Nähe der Auslaßöffnungen 16a aufeinander, so daß sie dann hier zusammengeführt und gemischt werden.

Besonders vorteilhaft ist es, wenn mindestens eine oder mindestens zwei Austragpumpen hinsichtlich ihrer Austragmenge durch Einstellung veränderbar sind, beispielsweise gemäß der deutschen Patentanmeldung P 32 25 910.7, auf die wegen weiterer Einzelheiten Bezug genommen wird. Dadurch läßt sich das Mischungsverhältnis der Komponenten jederzeit an die Erfordernisse anpassen.

## Patentansprüche

1. Austragvorrichtung (1) für Medien mit gesonderten Speichern (2) für mindestens zwei Medien-Komponenten und mit gesonderten, mit einer einzigen Handhabe (10) gemeinsam betätigbaren Austragpumpen (3), welche jeweils an einem am Speicher (2) anzuordnenden Pumpengehäuse mit einem den Speicher (2) mit einer Pumpenkammer verbindenden Saugkanal (17) und einem von der Pumpenkammer zu einer Auslaßöffnung (16) führenden Auslaßkanal (14) versehen sind, dadurch gekennzeichnet, daß mindestens zwei Speicher (2) durch gesonderte Behälter gebildet sind, die mit ihren Öffnungsbereichen unabhängig voneinander an einer gemeinsamen Brücke (5) befestigt sind.

2. Austragvorrichtung nach Anspruch 1, dadurch gekennzeichnet, daß die Auslaßkanäle (14) mindestens zweier Austragpumpen (3) zu mindestens einer Komponenten-Mischzone führen, die in unmittelbarer Nähe wenigstens einer Auslaßöffnung (16) liegt und daß ferner vorzugsweise mindestens eine Mischzone in Austragrichtung vor der Auslaßöffnung (16) vorgesehen ist.

3. Austragvorrichtung nach Anspruch 2, dadurch gekennzeichnet, daß mindestens eine Mischzone unmittelbar benachbart zum Eintritt in eine Auslaßdüse vorgesehen ist, insbesondere beide Auslaßkanäle (14) in einen gemeinsamen Endkanal (18) übergehen, wobei vorzugsweise mindestens eine Mischzone im Bereich eines Düsenkörpers (30) vorgesehen ist, der am Umfang und/oder an mindestens einer Stirnseite Drallnuten (31) bzw. Spiralnuten (32) aufweist.

4. Austragvorrichtung nach Anspruch 2 oder 3, dadurch gekennzeichnet, daß mindestens eine Mischzone in Austragrichtung nach der Auslaßöffnung (16a) und außerhalb der Austragvorrichtung (1a) in einer Sprühnebelzone im Freien vorgesehen ist, wobei die Auslaßöffnungen (16a) für die Überschneidung ihrer Austragstrahle ausgerichtet sein können.

5. Austragvorrichtung nach einem der vorhergehenden Ansprüche, dadurch gekennzeichnet, daß von einer Anzahl von Austragöffnungen (16) zwischen eine und alle Austragöffnungen (16a) an der Handhabe (10, 10a) vorgesehen sind, und daß vorzugsweise wenigstens eine Austragöffnung (16) am Ende eines frei vorstehenden Schnabels (19) oder dgl . liegt.

6. Austragvorrichtung nach einem der vorhergehenden Ansprüche, dadurch gekennzeichnet, daß die Handhabe (10) im wesentlichen einteilig ausgebildet ist und mindestens zwei nebeneinanderliegende Austragpumpen (3) miteinander, insbesondere nach Art einer langgestreckten Brücke, verbindet.

7. Austragvorrichtung nach einem der vorhergehenden Ansprüche, dadurch gekennzeichnet, daß an die Auslaßkanäle (14) der Austragpumpen (3) anschließende Austrittskanäle (15) im wesentlichen in der Handhabe (10) vorgesehen sind und vorzugsweise an frei vorstehende Steck-Außenhülsen (28) der Handhabe (10) zur Verbindung mit den Austragpumpen (3) anschließen.

8. Austragvorrichtung nach einem der vorhergehenden Ansprüche, dadurch gekennzeichnet, daß an die Auslaßkanäle (14) anschließende Austrittskanäle (15) achsgleich gegeneinander gerichtet sind und/oder quer zur Auslaßöffnung (16) bzw. zum Endkanal (18) liegen.

9. Austragvorrichtung nach einem der vorhergehenden Ansprüche, dadurch gekennzeichnet, daß die Austrittsöffnung (16) etwa in der Mitte zwischen den Austragpumpen (3) und/oder etwa rechtwinklig zu deren gemeinsamer Axialebene liegt.

10. Austragvorrichtung nach einem der vorhergehenden Ansprüche, dadurch gekennzeichnet, daß die Handhabe (10) im Bereich der gemeinsamen, als Anschlußkappe für die flaschenförmigen Speicher (2) ausgebildeten Brücke (5) liegt, der vorzugsweise langgestreckt ist.

11. Austragvorrichtung nach einem der vorhergehenden Ansprüche, dadurch gekennzeichnet, daß die Handhabe (10) mit einem Wandungsrand (13) in einen ihrer Grundform entsprechenden Ringsteg (12) der Brücke (5) eingreift, die vorzugsweise gesonderte Halterungen (7) für die Austragpumpen (3) und/oder gesonderte Verbindungskappen (6) für Flaschenhälse (4) der etwa parallel unmittelbar benachbart zueinander stehenden Speicher (2) aufweist und im wesentlichen einteilig ausgebildet ist.

12. Austragvorrichtung nach einem der vorhergehenden Ansprüche, dadurch gekennzeichnet, daß die Handhabe (10) und/oder die Brücke (5) langrund ist, und daß die Austrittsöffnung (16) vorzugsweise an einer langen Seite der Handhabe (10) liegt.

13. Austragvorrichtung nach einem der vorhergehenden Ansprüche, dadurch gekennzeichnet, daß der jeweilige Speicher (2) mit einer gesonderten Schraubverbindung oder einer druckdichten Schnappverbindung an der Brücke (5) befestigt ist.

14. Austragvorrichtung nach einem der vorhergehenden Ansprüche, dadurch gekennzeichnet, daß eine zusätzliche, insbesondere von der Brücke (5) gesonderte und/oder diesem im Bodenbereich der Speicher (2) gegenüberliegende Halterungsbrücke (29) für die Speicher (2) vorgesehen ist.

15. Austragvorrichtung nach Anspruch 13, dadurch gekennzeichnet, daß die Halterungsbrücke (29) durch eine flache, die Speicher (2) eng umschließende Steckkappe gebildet ist.

16. Austragvorrichtung nach einem der vorhergehenden Ansprüche, dadurch gekennzeichnet, daß mindestens eine Austragpumpe (3) als mit einem Kolbenstößel (24) an die Handhabe (10) angeschlossene Schubkolbenpumpe ausgebildet ist, die vorzugsweise jeweils eine über eine federnde Stauchhülse (23) axial verschiebbar an dem Kolbenstößel (24) gelagerte Kolbenmanschette (22) und im Kolbenstößel (24) den mit einem Auslaßventil (25) versehenen Auslaßkanal (14) aufweist, wobei das Auslaßventil (25) bei einer Verschiebelage der Kolbenmanschette (22) gegenüber dem Kolbenstößel (24) geöffnet ist.

## Claims

1. Dispensing device (1) for media with separate reservoirs (2) for at least two media components and with separate discharge pumps (3) jointly operable by a single handle (10) and which are in each case provided on a pump casing to be arranged on the reservoir (2) with a suction channel connecting the latter to a pump chamber and an outlet channel (14) leading from the pump chamber to an outlet opening (16), characterized in that at least two reservoirs (2) are formed by separate containers, which are fixed by their opening areas independently of one another to a common bridge (5).

2. Dispensing device according to claim 1, characterized in that the outlet channels (14) of at least two discharge pumps (3) lead to at least one component mixing zone, which is located in the immediate vicinity of at least one outlet opening (16) and that preferably at least one mixing zone is provided in the discharge direction upstream of the outlet opening (16).

3. Dispensing device according to claim 2, characterized in that at least one mixing zone is provided immediately adjacent to the entrance into an outlet nozzle and in particular both outlet channels (14) pass into a common end channel (18) and preferably at least one mixing zone is provided in the vicinity of a nozzle body (30), which has on the circumference and/or on at least one end face swirling grooves (31) or helical grooves (32).

4. Dispensing device according to claims 2 or 3, characterized in that at least one mixing zone is provided in the discharge direction following the outlet opening (16a) and outside the dispensing device (1a) in a spray mist zone in the open, the outlet openings (16a) can be oriented so that their discharge jets intersect.

5. Dispensing device according to one of the preceding claims, characterized in that of a plurality of discharge openings (16) between one and all said discharge openings (16a) are provided on the handle (10, 10a) and that preferably at least one discharge opening (16) is located at the end of a freely projecting nose (19) or the like.

6. Dispensing device according to one of the preceding claims, characterized in that the handle (10) is constructed substantially in one piece and connects at least two juxtaposed discharge pumps (3) to one another, particularly in the manner of an elongated bridge.

7. Dispensing device according to one of the preceding claims, characterized in that outlet channels (15) connected to the outlet channels (14) of the discharge pumps (3) are substantially provided in the handle (10) and are preferably connected to freely projecting plug-in outer sleeves (28) of the handle (10) for connection to the discharge pumps (3).

8. Dispensing device according to one of the preceding claims, characterized in that outlet channels (15) connected to the outlet channels (14) are directed equiaxially against one another and/or are at right angles to the outlet opening (16) or the end channel (18).

9. Dispensing device according to one of the preceding claims, characterized in that the outlet opening (16) is roughly in the centre between the discharge pumps (3) and/or roughly at right angles to their common axial plane.

10. Dispensing device according to one of the preceding claims, characterized in that the handle (10) is located in the vicinity of the common bridge (5) constructed as a top cap for the bottle-shaped reservoirs (2) and which is preferably elongated.

11. Dispensing device according to one of the preceding claims, characterized in that the handle (10) engages with a wall rim (13) into a ring web (12) of the bridge (5) corresponding to the basic shape thereof and which preferably has separate mounting supports (7) for the discharge pumps (3) and/or separate connecting caps (6) for the bottle necks (4) of the roughly parallel, immediately adjacent reservoirs (2) and which is substantially constructed in one piece.

12. Dispensing device according to one of the preceding claims, characterized in that the handle (10) and/or the bridge (5) is oval and that the outlet opening (16) is preferably on a long side of the handle (10).

13. Dispensing device according to one of the preceding claims, characterized in that the reservoir (2) is fixed by a separate screw connection or a pressure-tight snap connection to the bridge (5).

14. Dispensing device according to one of the preceding claims, characterized in that an additional mounting bridge (29) is provided for the reservoir (2) and is in particular separate from the bridge (5) and/or faces the same in the bottom area of the reservoir (2).

15. Dispensing device according to claim 13, characterized in that the mounting bridge (29) is formed by a flat plug cap closely surrounding the reservoirs (2).

16. Dispensing device according to one of the preceding claims, characterized in that at least one discharge pump (3) is constructed as a thrust piston pump connected by a push rod (24) to the handle (10) and which preferably has in each case a piston sleeve (22) mounted by means of a resilient compression sleeve (23) in axially displaceable manner on the push rod (24) and has in the latter the outlet channel (14) provided with the outlet valve (25), the latter being opened in a displacement position of the piston sleeve (22) with respect to the push rod (24).

## Revendications

1. Distributeur (1) pour substances fluides, présentant des accumulateurs distincts (2) pour au moins deux composants fluides, ainsi que des pompes distributrices distinctes (3) qui sont actionnables conjointement par un unique bouton de manoeuvre (10) et comportent respectivement, sur un carter devant être disposé sur l'accumulateur (2), un canal d'aspiration (17) reliant l'accumulateur (2) à une chambre de pompage, ainsi qu'un canal de sortie (14) partant de la chambre de pompage et gagnant un orifice de sortie (16), caractérisé par le fait qu'au moins deux accumulateurs (2) sont formés par des réceptacles distincts fixés indépendamment l'un de l'autre par leurs zones d'ouverture, à une pièce commune d'entretoisement (5).

2. Distributeur selon la revendication 1, caractérisé par le fait que les canaux de sortie (14) d'au moins deux pompes distributrices (3) mènent à au moins une zone de mélangeage des composants, située à proximité directe d'au moins un orifice de sortie (16) ; et par le fait que, par ailleurs, de préférence au moins une zone de mélangeage est prévue avant l'orifice de sortie (16) dans la direction de distribution.

3. Distributeur selon la revendication 2, caractérisé par le fait qu'au moins une zone de mélangeage est prévue au voisinage direct de la zone de pénétration dans une buse de sortie, les deux canaux de sortie (14) fusionnant notamment dans un canal extrême commun (18), au moins une zone de mélangeage étant prévue, de préférence, dans la région d'un corps de buse (30) respectivement pourvu, sur le pourtour et/ou sur au moins une face extrême, de rainures hélicoïdales (31) ou de rainures spiroïdales (32).

4. Distributeur selon la revendication 2 ou 3, caractérisé par le fait qu'au moins une zone de mélangeage est prévue à l'air libre, après l'orifice de sortie (16a) dans la direction de distribution, et dans une zone d'atomisation à l'extérieur du distributeur (1a), les orifices de sortie (16a) pouvant être orientés en vue de l'intersection de leurs jets débités.

5. Distributeur selon l'une des revendications précédentes, caractérisé par le fait que, parmi un certain nombre d'orifices de sortie (16), entre un et la totalité des orifices de sortie (16a) sont prévus sur le bouton de manoeuvre (10, 10a) ; et par le fait que, de préférence, au moins un orifice de sortie (16) se trouve à l'extrémité d'un bec (19) ou élément similaire saillant librement.

6. Distributeur selon l'une des revendications précédentes, caractérisé par le fait que le bouton de manoeuvre (10) est de réalisation pour l'essentiel monobloc et solidarise au moins deux pompes distributrices juxtaposées (3), notamment à la manière d'une pièce longiligne d'entretoisement.

7. Distributeur selon l'une des revendications précédentes, caractérisé par le fait que des canaux de décharge (15), attenants aux canaux de sortie (14) des pompes distributrices (3), sont prévus pour l'essentiel dans le bouton de manoeuvre (10) et se raccordent, de préférence, à ces douilles extérieures emboîtables (28) faisant librement saillie au-delà dudit bouton de manoeuvre (10), en vue de la liaison avec les pompes distributrices (3).

8. Distributeur selon l'une des revendications précédentes, caractérisé par le fait que des canaux de décharge (15), attenants aux canaux de sortie (14), sont dirigés coaxialement l'un vers l'autre et/ou occupent une position transversale par rapport à l'orifice de sortie (16), respectivement par rapport au canal extrême (18).

9. Distributeur selon l'une des revendications précédentes, caractérisé par le fait que l'orifice de sortie (16) se trouve sensiblement au centre entre les pompes distributrices (3), et/ou occupe une position sensiblement perpendiculaire au plan axial commun desdites pompes

10. Distributeur selon l'une des revendications précédentes, caractérisé par le fait que le bouton de manoeuvre (10) se trouve dans la région de la pièce commune d'entretoisement (5) qui est réalisée sous la forme d'une coiffe de raccordement destinée aux accumulateurs (2) en forme de bouteilles, et s'étend de préférence en longueur.

11. Distributeur selon l'une des revendications précédentes, caractérisé par le fait que le bouton de manoeuvre (10) s'engage, par un bord (13) de paroi, dans une nervure annulaire (12) correspondant à sa configuration de base et ménagée sur la pièce d'entretoisement (5), laquelle présente, de préférence, des supports distincts (7) pour les pompes distributrices (3) et/ou des capuchons distincts de liaison (6) pour des goulots (4) des accumulateurs (2) sensiblement parallèles et directement voisins l'un de l'autre, et est réalisée pour l'essentiel d'un seul tenant.

12. Distributeur selon l'une des revendications précédentes, caractérisé par le fait que le bouton de manoeuvre (10) et/ou la pièce d'entretoisement (5) est de forme ovalisée ; et par le fait que l'orifice de sortie (16) se trouve, de préférence, sur un côté long du bouton de manoeuvre (10).

13. Distributeur selon l'une des revendications précédentes, caractérisé par le fait que l'accumulateur considéré (2) est fixé, à la pièce d'entretoisement (5), par une solidarisation vissée distincte ou par une solidarisation encliquetable tenant la pression.

14. Distributeur selon l'une des revendications précédentes, caractérisé par la présence d'une entretoise additionnelle de retenue (29) destinée aux accumulateurs (2), qui est notamment distincte de la pièce d'entretoisement (5) et/ou est opposée à cette dernière dans la région du fond desdits accumulateurs (2).

15. Distributeur selon la revendication 13, caractérisé par le fait que l'entretoise de retenue (29) est formée par un capuchon aplati emboîtable, ceinturant intimement les accumulateurs (2).

16. Distributeur selon l'une des revendications précédentes, caractérisé par le fait qu'au moins une pompe distributrice (3) est réalisée sous la forme d'une pompe à piston refouleur, qui est raccordée au bouton de manoeuvre (10) par un coulisseau (24) de piston et qui présente respectivement, de préférence, une garniture (22) de piston montée à coulissement axial, sur le coulisseau (24) de piston, par l' intermédiaire d'une douille compressible élastique (23), ainsi que le canal de sortie (14) pratiqué dans le coulisseau (24) de piston et pourvu d'une soupape de sortie (25), la soupape de sortie (25) étant ouverte dans une position dans laquelle la garniture (22) de piston a coulissé par rapport au coulisseau (24) de piston.
